# EUROPÄISCHE PATENTSCHRIFT

(11) **EP 0 534 148 B1**
(45) Veröffentlichungstag und Bekanntmachung des Hinweises auf die Patenterteilung: **16.04.1997**
(21) Anmeldenummer: 92114440.8
(22) Anmeldetag: 25.08.1992
(51) Int. Cl.: E04F 21/16, A47L 11/20

(54) **Verfahren und Vorrichtung zum Aufbringen von flüssigem bis pastösem Material auf Oberflächen**
Method and device for applying fluid to pasty substances on surfaces
Procédé et dispositif pour appliquer des matériaux liquides à pâteux sur des surfaces

(30) Priorität: 26.09.1991 DE 4132040; 14.12.1991 DE 4141252
(43) Veröffentlichungstag der Anmeldung: 31.03.1993
(73) Patentinhaber: BRON, Jan, 48573 Gronau (DE)
(72) Erfinder: Lansink, Alfons Oude, W-4432 Gronau (DE)
(74) Vertreter: Habbel, Hans-Georg

(56) Entgegenhaltungen:
- AU-B- 507 426
- DE-A- 3 622 055
- FR-A- 2 412 658
- US-A- 2 226 466
- US-A- 4 781 556
- US-A- 4 856 138

## Beschreibung

Die Erfindung betrifft ein Verfahren zum Aufbringen von flüssigem bis pastösem Material nach dem Oberbegriff des Anspruches 1.

Ein derartiges Verfahren ist aus der AU-B-507 426 bekannt. Gemäß diesem Verfahren ist die Ausbesserung von porösen oder rissigen Bereichen an Bauwerken möglich. Dabei wird jeweils ein bestimmter Flächenabschnitt mit einer fluiddichten Folie abgedeckt, und dieser abgedeckte Bereich wird anschließend evakuiert. Im Anschluß daran wird das zuzuführende Material in den Bereich unterhalb der Folie gebracht, so daß es dort in die Rissen- und Oberflächenrauhigkeiten eindringen kann, ohne daß dort Luft verbleibt und das Einbringen des Materials behindert.

Bei dem bekannten Verfahren ist ein schneller Arbeitsfortschritt dadurch behindert, daß jedesmal erneut ein Flächenabschnitt mit der Folie abgedeckt werden muß, wobei nach dem Einbringen des Materials bis zu dessen Erhärtung gewartet werden muß, bevor die Folie abgenommen und ein neuer Flächenabschnitt behandelt werden kann. Das bekannte Verfahren erlaubt daher keinen schnellen Arbeitsfortschritt.

Weiterhin ist aus der AU-B-507 426 eine Vorrichtung gemäß dem Oberbegriff des Anspruches 3 bekannt.

Bei der bekannten Vorrichtung umschließt die Unterdruckkammer ringsum die Randfläche, an der die Materialkammer an die zu behandelnde Fläche anschließt. Für eine diskontinuierliche Arbeit, bei der die Vorrichtung an einem behandelten Flächenabschnitt verbleibt, bis das eingebrachte Material ausgehärtet ist, ist die bekannte Vorrichtung vorgesehen. Für eine kontinuierliche Arbeitsweise hingegen, die einen schnelleren Arbeitsfortschritt erlaubt, weist die bekannte Vorrichtung den Nachteil auf, daß der anliegende Unterdruck möglicherweise in die Risse der Oberfläche eingebrachtes Material aus der Oberfläche wieder heraussaugt.

Der Erfindung liegt die Aufgabe zugrunde, ein gattungsgemäßes Verfahren dahingehend zu verbessern, daß der Materialauftrag auf einfache Weise durchgeführt werden kann und daß Arbeitsschritte eingespart werden. Weiterhin soll die Erfindung eine Vorrichtung zur Durchführung dieses Verfahrens liefern.

Diese der Erfindung zugrundeliegende Aufgabe wird durch die Ausgestaltung des Verfahrens nach Anspruch 1 und durch die Ausbildung einer entsprechenden Vorrichtung nach Anspruch 4 gelöst. Weitere vorteilhafte Ausgestaltungen des Verfahrens sind den Ansprüchen 2 und 3 entnehmbar und weitere vorteilhafte Vorrichtungsausbildungen sind den Ansprüchen 5 bis 8 entnehmbar.

Die Erfindung schlägt mit anderen Worten vor, das Material innerhalb der Umrandung eines Behälters als Materialvorrat aufzubringen und dann mittels eines außen angelegten Unterdruckes aus diesem Materialvorrat durch die Lücken auf bzw. in der Oberfläche hindurchzuziehen, so daß eine gleichmäßige und gründliche Ausfüllung aller Lücken gewährleistet wird. Durch den Unterdruck wird gleichzeitig ein Ausgasen des Materials begünstigt, so daß die Gefahr einer Gasbläschenbildung nach dem Auftragen des Materials verringert wird.

Beim Verfugen von Platten oder Fliesen weist das erfindungsgemäße Verfahren den Vorteil auf, daß der Unterdruck das Material tief und vollständig in die Fugen, in Risse und andere Hohlräume an bzw. unter den Platten einzieht, so daß sowohl eine mechanische Festigkeit als auch eine chemische Beständigkeit und Dichtigkeit der verfugten Fläche gewährleistet werden kann.

Beim Beschichten von Betonflächen, Estrichen oder ähnlichen Flächen bewirkt das erfindungsgemäße Verfahren eine schnelle und gleichmäßige Beschichtung der Oberfläche, ohne daß mehrere Arbeitsgänge erforderlich sind oder einzelne Arbeitsgänge wiederholt werden müssen. Auf diese Weise sind sowohl beim Verfugen als auch beim Beschichten bislang anspruchsvolle Arbeiten mit dem erfindungsgemäßen Verfahren auch von Hobby-Handwerkern oder von ungelernten Kräften durchführbar, wobei gleichzeitig ein gutes Arbeitsergebnis sichergestellt wird.

Wenn die Umrandung bei anliegendem Unterdruck über die Oberfläche geführt wird, ist ein kontininierlicher und gleichmäßiger Betrieb möglich, der dementsprechend kontinuierliche und gleichmäßige Arbeitsergebnisse sowie eine sehr hohe Arbeitsleistung möglicht.

Die Gefahr von Ausgasungen kann insbesondere dadurch ausgeschlossen werden, daß das aufzutragende Material zunächst dem Unterdruck ausgesetzt wird, während es noch im Materialbehälter verbleibt.

Eine erfindungsgemäße Vorrichtung weist vorteilhaft eine Unterdruckkammer auf, wobei die Vorrichtung mit einer Öffnung der Unterdruckkammer auf die zu behandelnde Fläche aufgesetzt wird. Der Unterdruckliegt dann in den Fugen und anderen Hohlräumen des Bodens an, so daß Material aus dem Materialbehälter in diese Hohlräume gesaugt wird.

Im einfachsten Fall kann eine erfindungsgemäße Vorrichtung aus einem Gehäuse bestehen, welches durch eine Trennwand in zwei Bereiche geteilt ist. Die Trennwand verläuft durch eine Öffnung im Gehäuse, so daß auf der einen Seite der Trennwand eine Unterdruckkammer gebildet werden kann und auf der anderen Seite ein Materialbehälter geschaffen werden kann.

Auf einfache Weise kann eine erfindungsgemäße Vorrichtung erzielt werden, wenn die Unterdruckkammer keine eigene Vorrichtung zur Erzeugung eines Unterdruckes aufweist, sondern lediglich einen Sauganschluß. Auf diese Weise kann ein sehr leichtes und handliches Gerät geschaffen werden, welches entsprechend leicht zu bedienen ist und sowohl für die Behandlung horizontaler als auch vertikaler Flächen geeignet ist.

Wenn die Trennwand zwischen den beiden Bereichen nicht geradlinig, sondern gebogen oder geknickt verläuft, kann sichergestellt werden, daß eine Fuge nicht schlagartig über die gesamte Öffnungsfläche des Materialbehälters dem Unterdruck ausgesetzt wird. Auf diese Weise wird ein langsames, gründliches und sicheres Befüllen von Fugen zwischen Fliesen oder Platten sichergestellt.

Wenn der Materialbehälter als Materialschacht ausgebildet und oben offen ist, kann einerseits der Füllstand mit Material leicht kontrolliert werden und andererseits auf einfache Weise während des Arbeitens mit der erfindungsgemäßen Vorrichtung - auf im wesentlichen horizontalen Flächen - Material nachgefüllt werden.

Weiterhin kann der Materialbehälter jedoch auch geschlossen ausgebildet sein, also einen Deckel aufweisen, wobei vorteilhaft dann eine Öffnung am Materialbehälter vorgesehen ist, um zunächst das Material bei Bedarf entgasen zu können durch Anlegen eines Unterdrucks. Weiterhin kann diese zusätzliche Öffnung zum Materialaustritt aber auch dazu dienen, das Material im Materialbehälter unter Druck zu setzen, so daß die Druckdifferenz zur Einsaugung der Fugen bzw. Beschichtungsmasse vergrößert wird. Diese Druckdifferenz resultiert aus dem außerhalb des Materialbehälters erzeugten Unterdruck und dem sphärendruck bzw. dem Druck des Materialgewichtes oder aber auch aus dem zusätzlich auf das Material aufgebrachten Überdruck. Die Vorsehung eines Deckels am Materialbehälter ist weiterhin von Vorteil, wenn nicht horizontale, sondern schräg oder auch senkrechte Flächen verfugt bzw. beschichtet werden sollen.

Ein Ausführungsbeispiel einer erfindungsgemäßen Vorrichtung ist in der Zeichnung dargestellt.

Dabei ist mit 1 allgemein eine Vorrichtung bezeichnet, die ein Gehäuse 2 umfaßt. Das Gehäuse 2 weist eine gerade verlaufende Rückwand 3 und eine gebogen verlaufende Stirnwand 4 auf sowie einen Deckel 5.

Das Gehäuse 2 verfügt nicht über einen Boden, sondern ist an seiner Unterseite offen. Eine Trennwand 6 unterteilt das Gehäuse in eine Unterdruckkammer 7 und in einen Materialbehälter 8.

Der Materialbehälter 8 ist als offener Materialschacht ohne Deckel und Boden ausgebildet. Die Unterkante des Gehäuses 2 ist mit einer Dichtungslippe 9 versehen. Auf dem Deckel 5 ist oberhalb der Unterdruckkammer 7 ein Saugstutzen 10 angeordnet, der mit der Unterdruckkammer 7 in Verbindung steht.

Zur einfachen Handhabung weist die Vorrichtung 1 einen Handgriff auf, mit dem sie über die zu behandelnde Fläche gezogen werden kann. Der Handgriff ist mit zwei Gelenkarmen 11 am Gehäuse 2 befestigt.

Zur leichten Manövrierbarkeit weist die Vorrichtung 1 an ihrer Unterseite Räder auf. Dabei können beispielsweise zwei starr angeordnete Räder 12 sowie ein bewegliches Rad 14 vorgesehen sein. Die Räder 12 und 14 stellen darüberhinaus sicher, daß bei angelegtem Unterdruck die Vorrichtung 1 nicht über die Dichtungslippe 9 am Boden abgestützt wird. Dieses geschieht vielmehr durch die Stützwirkung der Räder 12 und 14. Auf diese Weise kann eine sehr weiche und anschmiegsame Dichtungslippe 9 verwendet werden, die keine Stützkräfte übermittelt, sondern aufgrund ihrer Weichheit eine besonders gute Dichtung sicherstellen kann.

Zum Verfugen von Fliesen oder Platten wird die schichtungsvorrichtung 1 auf einen verfliesten oder plattierten Boden aufgesetzt und Material in den Materialschacht, also in den Materialbehälter 8, eingegeben.

Am Saugstutzen 10 wird nun ein Unterdruck angelegt, im einfachsten Fall durch den Anschluß eines Staubsaugers. Die Saugleistung hängt vom verwendeten Material und seiner Viskosität sowie von der Fugenbreite ab.

Die Unterkante der Trennwand 6 ist ebenfalls mit einer aus Übersichtlichkeitsgründen nicht dargestellten Dichtungslippe versehen, so daß der Unterdruck nicht oder nahezu nicht über die Fliesenoberfläche dem Material im Materialbehälter 8 angelegt wird. Vielmehr wird der Unterdruck durch die Fugen zwischen den Fliesen dem Material angelegt, so daß das Material in die Fugen eingesaugt wird. Durch den Unterdruck wird das Material gleichzeitig auch entgast.

Wird eine stärkere Entgasung gewünscht, so kann zunächst der Materialbehälter 8 durch eine Platte abgedichtet werden, die an seiner Unterseite angeordnet wird. Anschließend wird oben ein Entgasungsdeckel aufgesetzt, der ebenfalls einen Sauganschluß aufweist. Über diesen zweiten Sauganschluß der Vorrichtung 1 wird nun direkt ein Unterdruck am Materialbehälter 8 angelegt, so daß das darin enthaltene Material entgast wird. Nach Entfernung der beiden Deckel kann die Vorrichtung wie beschrieben verwendet werden.

Beim Verfugen wird die Vorrichtung 1 über die Fliesen geführt, so daß aufgrund der Dichtungslippe 9 die Fliesen automatisch abgerakelt werden. Bei einem Arbeitsgang werden zwei übliche und früher nötige Arbeitsgänge erledigt, nämlich zum einen das Aufbringen der Fugenmasse und zum anderen das Abrakeln der Fliesen, wodurch ein bündiger Abschluß des Fugenmaterials mit der Fliesenoberfläche erzielt wird.

Bei der Verwendung der Beschichtungsvorrichtung 1 zum Beschichten von rauhen Oberflächen, beispielsweise von Estrichen oder betonierten oder verputzten Wänden, kann die Unterkante des Materialbehälters 8 entweder ohne Dichtungslippe ausgeführt sein oder eine entsprechend wenig anschmiegsame Dichtungslippe, die nur unvollkommen abdichtet, aufweisen.

Dadurch wird bei Anlegen des Unterdruckes in der Unterdruckkammer 7 der Unterdruck über die flächenvertiefungen der zu behandelnden Oberfläche an dem Material im Materialbehälter 8 angelegt. Das Material strömt nun unter den Unterkanten des Materialbehälters auf die Oberfläche und ergibt dort eine gleichmäßig ebene und ggf. versiegelte Oberfläche.

Gegebenenfalls können bei derartigen Oberflächen zwei Arbeitsgänge durchgeführt werden. Wenn z. B. ein poröser Untergrund vorliegt, z. B. ein grober Beton, so wird zunächst ein Unterdruck an diese Oberfläche angelegt. Das aufgebrachte Material verschließt die Poren, so daß dort der Unterdruck in den Poren erhalten bleibt. Auf diese Weise saugt der Untergrund auch dann noch Material nach, wenn die Vorrichtung 1 schon nicht mehr über dem Boden plaziert ist. Insbesondere niedrigviskose Anteile einer Bodenbeschichtung werden in die Oberfläche eingezogen und bewirken auf diese Weise eine hervorragende Verankerung. Mit Hilfe eines zweiten Arbeitsganges kann die durch das Nachsaugen unebene Oberfläche endgültig geglättet werden.

Auf diese Weise ist also der Effekt einer größeren Eindringtiefe bei Oberflächenbeschichtungen möglich, wie er bislang nur mit lösemittelhaltigen Beschichtungsmaterialien erreichbar war. Die Belastung der Arbeitskräfte aufgrund der freiwerdenden Lösemittel wird vermieden, und eine Kapillarwirkung und damit verbundene Blasenbildung, wie sie bei lösemittelhaltigen Fugenmassen auftreten konnte, wird ebenfalls ausgeschlossen.

Der Abstand der Unterkante der hinteren Dichtungslippe zu der zu behandelnden Oberfläche ergibt dabei die Schichtdicke des aufgetragenen Materials. Sie kann durch auswechselbare Trennwände oder Dichtungslippen auf einfache Weise eingestellt werden.

Anstelle der dargestellten abgeknickten Trennwand 6 kann auch eine gebogene oder wellig verlaufende oder eine vielfach abgeknickte Trennwand verwendet werden. Durch diesen unregelmäßigen Verlauf der Trennwand 6 kann bei üblicherweise gerade verlaufenden Fugen sichergestellt werden, daß nicht sehr große Fugenabschnitte gleichzeitig und schlagartig mit Fugenmasse gefüllt werden. Auf diese Weise kann die erforderliche Saugleistung gering gehalten werden, ohne sichere und gründliche Arbeitsergebnisse zu beeinträchtigen.

Abweichend vom dargestellten Ausführungsbeispiel kann das Gehäuse 2 auch eckig oder in anderer Gestalt ausgeführt werden. Es kann mit seiner Unterdruckkammer an den Materialbehälter auch über eine geringere oder über eine größere Fläche anschließen, und beispielsweise kann die Unterdruckkammer den Materialbehälter völlig umschließen. Dies ist zur Sicherstellung eines optimalen Arbeitsergebnisses lediglich in Abhängigkeit von der angelegten Saugleistung abzustimmen.

Im Bereich des Materialschachtes können Gewichte vorgesehen sein, die eine Kippbewegung der Vorrichtung 1 verhindern. Durch den im vorderen Bereich angelegten Unterdruck könnte ggf. eine Absenkung des vorderen Bereichs der Vorrichtung 1 gegenüber dem hinteren Bereich erfolgen, so daß eine Abweichung von der gewünschten Beschichtungsdicke bewirkt wird. Durch entsprechende Kontergewichte kann dieses verhindert werden.

Weiterhin kann im Materialschacht 8 ein Rührwerk vorgesehen werden, um eine Sedimentation des zugeführten Fugen- oder Beschichtungsmaterials zu hindern. Üblicherweise wird ein Zweikomponentenmaterial eingesetzt, welches aus einem flüssigen oder pastösen Bindemittel, z. B. in Form von Kunststoff besteht sowie aus mineralischen oder anderen festen Zuschlagstoffen.

Weiterhin kann in Abwandlung vom dargestellten Ausführungsbeispiel der Materialschacht 8 nicht in Form einer Vorratskammer ausgebildet sein, sondern lediglich zur Versorgung der zu verfugenden bzw. zu beschichtenden Fläche dienen. In diesem Fall kann der Materialnachschub der Fugenmasse bzw. des schichtungsmaterials über eine externe Zuführung, beispielsweise über Schläuche, erfolgen, wobei ggf. unmittelbar vor dem Materialschacht eine Vermischung der erwähnten zwei Komponenten für die Fugenmasse bzw. für das Beschichtungsmaterial erfolgt. Bei Beendigung der Arbeit hat diese Ausbildung der Vorrichtung 1 den Vorteil, daß kein großer Anteil an restlichem unverarbeiteten Material im Materialschacht 8 verbleibt und aushärtet. Zudem kann auf diese Weise problemlos an senkrechten Flächen gearbeitet werden oder das Material unter Druck zugeführt werden.

Unter der Vorrichtung 1 kann ein Gitterrost oder ähnliche Abstandshalter vorgesehen sein, um zu verhindern, daß durch das Anlegen des Unterdrucks Fliesen angehoben werden, die vorher in der Regel in überschüssigem Kleber bzw. Fugenmasse verlegt wurden. Auf diese Weise könnte eine sehr schnelle Verlegung der Fliesen erfolgen, indem diese einfach lose auf den Untergrund aufgebracht werden. Das anschließende Verfugen, bei demdurch den Unterdruck auch Fugenmasse in Hohlräume unter den Kacheln gezogen wird, würde die Kacheln gleichzeitig verkleben und verfugen.

Alternativ dazu kann eine provisorische und sehr schnelle Befestigung der Fliesen durch eine Einpunktverklebung erfolgen, wobei die endgültige Verklebung durch das Auftragen der Fugenmasse bewirkt wird. Insbesondere bei einer schwalbenschwanzförmigen Unterseite der Fliesen erfolgt dann die festigung der Fliesen nicht nur über Adhäsionskräfte, sondern über eine mechanische formschlüssige Verankerung, da die Hohlräume unter den Fliesen vollständig ausgefüllt werden.

Die Rückwand 3 kann gegenüber der Zugrichtung der Vorrichtung 1 schräg verlaufen, so daß die Dichtungslippe 9 im Bereich der Rückwand 3 schräg abrakelt und nicht gleichzeitig über ihre gesamte Länge über eine Fuge geführt wird. Dieser hintere Abschnitt der Dichtlippe 9 kann vorteilhaft einen keilförmigen Querschnitt zum besseren Rakeln aufweisen, während die Dichtungslippe für eine gute Dichtigkeit in den übrigen Bereichen auch breit ausgeführt sein kann. Diese hintere Rakelkante kann auch anhebbar und einstellbar ausgebildet sein, um auf diese Weise die Schichtdicke auf dem Boden einstellen zu können.

Gegebenenfalls kann ein Arbeitsgang mit der Vorrichtung 1 ohne eine Materialzufuhr in den Materialbehälter 8 erfolgen. Vielmehr kann eine Vakuumbehandlung bei Fliesen durchgeführt werden, die vorher mit Kleber oder Fugenmasse versehen wurden. In diesem Fall wird der Kleber durch den Untergrund hochgezogen und überschüssiger Kleber im Materialbehälter 8 angesammelt. Bei weniger versorgten Stellen wird dieser überschüssige Kleber wieder abgegeben, so daß eine Vergleichmäßigung des Fugenbildes erzielt werden kann.

Die Dichtlippe 9 kann entweder hochelastisch ausgebildet sein oder über Federn nach unten gedrückt werden. Da sich das Gehäuse 2 über die Räder 12 und 14 am Boden abstützt, kann auf diese Weise eine gute Abdichtung gewährleistet werden.

Die Vorrichtung 1 kann einen Druckregler umfassen, der beispielsweise mit Hilfe von Fremdluftöffnungen die Regelung der Saugleistung ermöglicht, wobei eine Kontrolle durch ein Manometer vorgesehen sein kann. Auf diese Weise kann ein einfaches Sauggerät mit konstanter Saugleistung verwendet werden, wobei die Anpassung an verschiedene Betriebsbedingungen in der Vorrichtung 1 erfolgt.

## Patentansprüche

1. Verfahren zum Aufbringen von flüssigem bis pastösem Material auf Wand- und Bodenflächen, wobei die Flächen Oberflächenrauhigkeiten, Risse oder Fugen aufweisen,
wobei ein Behälter (Materialbehälter 8), der das aufzubringende Material enthält, mit einer Öffnung auf die Fläche aufgesetzt wird, und wobei außerhalb des Behälters (Materialbehälter 8) ein Unterdruck angelegt wird,
und wobei der Unterdruck dort angelegt wird (Unterdruckkammer 7), wo der Behälter (Materialbehälter 8) mit dem Material an die Fläche angrenzt,
und wobei das Material aus dem Behälter (Materialbehälter 8) durch die Fugen, Risse oder Oberflächenrauhigkeiten gesaugt wird,
dadurch gekennzeichnet, daß der Behälter (Materialbehälter 8) bei anliegendem Unterdruck über die Oberfläche geführt wird.

2. Verfahren nach Anspruch 1, dadurch gekennzeichnet, daß das Material durch Anlegen eines Unterdruckes entgast wird, bevor es in die Lücken der Oberfläche eingesaugt wird.

3. Vorrichtung zum Aufbringen von flüssigem bis pastösem Material auf Wand- und Bodenflächen, mit einem unten offenen Gehäuse (2), welches durch eine Trennwand (6) in zwei Bereiche geteilt ist, wobei ein Bereich als Unterdruckkammer (7) und der andere Bereich als Materialbehälter (8) ausgebildet ist, dadurch gekennzeichnet, daß die Unterdruckkammer (7) in Arbeitsrichtung der Vorrichtung ausschließlich vor und/oder neben dem Materialbehälter (8) angeordnet ist.

4. Vorrichtung nach Anspruch 3, gekennzeichnet durch einen Sauganschluß (Saugstutzen 10) an dem als Unterdruckkammer (7) ausgebildeten Bereich.

5. Vorrichtung nach Anspruch 3 oder 4, gekennzeichnet durch eine gebogen oder geknickt verlaufende Trennwand (6).

6. Vorrichtung nach einem der Ansprüche 3 bis 5, gekennzeichnet durch einen als offenen Materialschacht ausgebildeten Materialbehälter (8).

7. Vorrichtung nach einem der Ansprüche 3 bis 6, gekennzeichnet durch einen geschlossenen Materialbehälter (8) mit wenigstens einer Öffnung für den Materialaustritt sowie einer Öffnung als Druckanschluß.

## Claims

1. A process for applying liquid to pasty material to wall and floor surfaces, the surfaces exhibiting surface roughness, fissures or gaps, a container (material container 8), which contains the material to be applied, being applied with an opening to the surface and a vacuum being applied outside the container (material container 8), the vacuum being applied (vacuum chamber 7) where the container (material container 8) with the material adjoins the surface, and the material being sucked out of the container (material container 8) by the gaps, fissures or surface roughness, characterized in that the container (material container 8) is moved over the surface while the vacuum is being applied.

2. A process according to claim 1, characterized in that the material is degassed by application of a vacuum, before it is sucked into the gaps in the surface.

3. A device for applying liquid to pasty material to wall or floor surfaces, comprising a housing (2) open at the bottom, which housing (2) is divided by a partition (6) into two areas, one area being constructed as a vacuum chamber (7) and the other area being constructed as a material container (8), characterized in that the vacuum chamber (7) is arranged, in the direction of operation of the device, exclusively upstream of and/or next to the material container (8).

4. A device according to claim 3, characterized by a suction connection (suction pipe 10) at the area constructed as a vacuum chamber (7).

5. A device according to claim 3 or claim 4, characterized by a bent or buckled partition (6).

6. A device according to any one of claims 3 to 5, characterized by a material container (8) constructed as an open material shaft.

7. A device according to any one of claims 3 to 6, characterized by a closed material container (8) with at least one opening for the material outlet as well as an opening acting as a pressure connection.

## Revendications

1. Dispositif pour l'application de matériaux liquides à pâteux sur des surfaces de murs et de sols, surfaces qui présentent des aspérités de surface, des fissures ou des joints, dans lequel un réservoir (réservoir de matériau 8) contenant le matériau à appliquer est posé avec une ouverture sur la surface, et dans lequel une basse pression est appliquée à l'extérieur du réservoir (réservoir de matériau 8), et dans lequel la basse pression est appliquée (chambre à basse pression 7) là où le réservoir (réservoir à matériau 8) comportant le matériau est limitrophe de la surface, et dans lequel le matériau est aspiré hors du réservoir (réservoir à matériau 8) à travers les joints, les fissures ou les aspérités de surface, caractérisé en ce que le réservoir (réservoir à matériau 8) est guidé sur la surface alors que la basse pression est établie.

2. Procédé selon la revendication 1, caractérisé en ce que le matériau est dégazé par l'application d'une basse pression avant d'être aspiré dans les irrégularités de la surface.

3. Dispositif pour l'application de matériaux liquides à pâteux sur des surfaces de murs et de sols, avec un boîtier (2) ouvert vers le bas, qui est divisé en deux zones par une cloison (6), une zone étant conçue comme une chambre à basse pression (7) et l'autre comme un réservoir de matériau (8), caractérisé en ce que la chambre à basse pression (7) est disposée exclusivement devant et/ou à côté du réservoir de matériau (8) dans le sens de travail du dispositif.

4. Dispositif selon la revendication 3, caractérisé en ce qu'il comporte un raccord d'aspiration (tubulure d'aspiration 10) sur la zone conçue comme une chambre à basse pression (7).

5. Dispositif selon la revendication 3 ou 4, caractérisé en ce qu'il comporte une cloison (6) courbe ou pliée.

6. Dispositif selon l'une ou l'ensemble des revendications 3 à 5, caractérisé en ce qu'il comporte un réservoir de matériau (8) conçu comme une cuve à matériau ouverte.

7. Dispositif selon l'une ou l'ensemble des revendications 3 à 6, caractérisé en ce qu'il comporte un réservoir de matériau (8) fermé avec au moins une ouverture pour la sortie du matériau ainsi qu'une ouverture servant de raccord de pression.
